# FASCICULE DE BREVET EUROPEEN

(11) **EP 0 274 287 B1**
(45) Date de publication et mention de la délivrance du brevet: **06.06.1990**
(21) Numéro de dépôt: 87402525.7
(22) Date de dépôt: 09.11.1987
(51) Int. Cl.: E05B 65/32

(54) **Serrure, notamment pour porte de véhicule automobile**
Türschloss, insbesondere für Kraftfahrzeuge
Lock for a motor vehicle door

(30) Priorité: 02.12.1986 FR 8616819
(43) Date de publication de la demande: 13.07.1988
(73) Titulaire: ROCKWELL AUTOMOTIVE BODY SYSTEMS-FRANCE EN ABREGE:ROCKWELL ABS-FRANCE, 92082 Paris La Defense 2 (FR)
(72) Inventeur: Bernard, Vincent, F-88230 Anould (FR)
(74) Mandataire: Martin, Jean-Paul

(56) Documents cités:
- GB-A- 2 003 969

## Description

La présente invention a pour objet une serrure, destinée notamment aux portes de véhicules automobiles.

On connait par le brevet français FR-A 2 402 757 une serrure de porte de véhicule automobile du type comprenant, logés dans un boîtier, une fourchette oscillante adaptée pour recevoir une gâche, un cliquet intermédiaire également monté oscillant et comportant deux bras dont l'un peut coopérer avec une extrémité de la fourchette pour bloquer celle-ci en position de verrouillage et un cliquet principal pouvant basculer entre une position où il coopère avec le cliquet intermédiaire pour bloquer celui-ci dans sa position de verrouillage de la fourchette, et une position de libération de ce cliquet intermédiaire. La serrure étant ainsi verrouillée, il suffit de faire basculer le cliquet principal pour libérer le cliquet intermédiaire, qui à son tour peut basculer dans le sens permettant la libération de la fourchette et l'ouverture de la serrure.

Or, au cours de la durée de service d'un véhicule, on observe l'évolution de différents facteurs, en particulier les suivants : disparition de la graisse enrobant les organes constitutifs de la serrure, apparition de poussières, détérioration des surfaces glissantes, altération des joints et des efforts qui leur sont appliqués. La conjonction de l'évolution de ces différents facteurs peut entraîner, lors de l'ouverture de la serrure, un coincement du cliquet intermédiaire, qui peut empêcher l'ouverture de la porte ou du moins gêner celle-ci, avec pour l'utilisateur, une désagréable impression à la commande (bruit, sensations de frottements, efforts plus importants, nécessité de tirer la portière dans le sens d'ouverture).

L'invention a donc pour but de résoudre ce problème afin d'éliminer toute gêne ou obstacle à l'ouverture de la serrure dans des conditions satisfaisantes, et ce pendant toute la durée de vie du véhicule.

La serrure visée par l'invention est du type mentionné cu-dessus comprenant, logés dans un boîtier, une fourchette oscillante, mobile entre une position de déverrouillage vers laquelle elle est rappelée élastiquement, et une position de verrouillage dans laquelle elle coopère avec une gâche, un cliquet intermédiaire à deux bras, monté oscillant entre une position dans laquelle le premier de ses bras verrouille la fourchette dans sa position de verrouillage et une position de libération dans laquelle la fourchette est en position déverrouillée, ce cliquet intermédiaire étant élastiquement rappelé vers sa position de verrouillage de la fourchette, cette serrure comportant également un cliquet principal oscillant, susceptible de coopérer avec la partie terminale du second bras du cliquet intermédiaire pour maintenir celui-ci en appui contre la fourchette. Suivant l'invention, le cliquet principal est pourvu d'un bras adapté pour pouvoir, si la serrure est en mauvais état par suite d'un graissage insuffisant ou de la présence de poussière, pousser le second bras du cliquet intermédiaire dans le sens opposé à celui dans lequel il est rappelé élastiquement, lorsqu'on fait basculer ledit cliquet principal pour qu'il libère le cliquet intermédiaire afin d'ouvrir la serrure, de sorte que ledit bras du cliquet principal fait tourner le cliquet intermédiaire dans le sens de déverrouillage de la fourchette par ce dernier.

On comprend dans ces conditions que les facteurs mentionnés ci-dessus et qui s'opposent à l'ouverture normale de la serrure, deviennent inopérants et que l'ouverture satisfaisante de la serrure est ainsi garantie.

D'autres particularités et avantages de l'invention apparaitront au cours de la description qui va suivre, faite en référence aux dessins annexés qui en illustrent à titre d'exemple non limitatif un mode de réalisation :
- la Figure 1 est une vue en élévation d'un mode de réalisation de la serrure selon l'invention en position verrouillée, le boîtier n'étant pas présenté pour simplifier le dessin;
- la Figure 2 est une vue en élévation analogue à la Figure 1 montrant la première phase du déverrouillage de la fourchette à partir de la position de la Figure 1, le cliquet principal étant relevé;
- la Figure 3 illustre la seconde phase de l'ouverture de la serrure, dans laquelle le bras du cliquet principal fait basculer le cliquet intermédiaire dans le sens qui autorise la libération de la fourchette;
- la Figure 4 illustre la phase suivante de l'ouverture, dans laquelle après libération par le cliquet intermédiaire, la fourchette a complètement basculé et la gâche est libérée;
- la Figure 5 montre la serrure en condition d'ouverture complète, après retour du cliquet principal en appui sur le cliquet intermédiaire.

La serrure représentée aux dessins est destinée en particulier aux portes de véhicules automobiles, et comprend, logés dans un boîtier 10, les élé ments suivants :
- une fourchette 1 montée oscillante sur un axe 2, cette fourchette présentant un évidement 3 adapté pour recevoir une gâche 4, et étant rappelée élastiquement vers sa position de déverrouillage de la serrure (Figure 5) par un ressort 5 coaxial à l'axe 2;
- un cliquet intermédiaire 6 à deux bras 7, 8 montés oscillants autour d'un axe 9 et rappelés élastiquement par un ressort 11 enroulé autour de cet axe vers une position où le bec terminal 7a de son premier bras 7 s'engage dans une encoche périphérique 12 d'une branche 13 de la fourchette 1, en maintenant cette dernière en position verrouillée (Figure 1) dans laquelle elle emprisonne la gâche 4 dans son évidement 3;
- un cliquet principal 14 également monté oscillant autour d'un axe 15 et élastiquement sollicité par un ressort 16 enroulé autour de cet axe vers une position dans laquelle un bec terminal 17 de ce cliquet 14 vient en appui contre la partie terminale 8a du second bras 8, afin de maintenir le cliquet intermédiaire 6 dans sa position de verrouillage de la fourchette 1 (Figure 1).

Les axes 2, 9 et 15 sont fixés au boîtier 10, et les ressorts de rappel correspondants 5, 11, 16 ont leurs extrémités fixées d'une part au boîtier et d'autre part aux éléments 1, 6, 14 qu'ils sollicitent en rotation.

Dans la position de verrouillage de la serrure représentée à la Figure 1, la gâche 4 est sollicitée contre le fond arrondi de l'évidement 3, c'est-à-dire vers la droite sur le dessin, par la réaction F des joints de portière, et elle est retenue par la fourchette 1, maintenue en position verrouillée par le cliquet intermédiaire 6. L'effort de contact F1 de la fourchette 1 sur le cliquet 6 tend à faire tourner ce dernier dans le sens horaire R contre la force de rappel de son ressort 11, c'est-à-dire dans le sens du déverrouillage. Le cliquet principal 14 a pour fonction d'empêcher le déverrouillage de la serrure en verrouillant le cliquet intermédiaire 6 par son bec terminal 17, qui exerce sur l'extrémité 8a du cliquet 6 un effort F2 passant par l'axe de rotation du cliquet principal 14.

Du fait du rapport des bras de levier du cliquet intermédiaire 6, déterminé par les deux bras 7 et 8, l'effort F2 ne représente qu'une faible proportion de l'effort F. De plus, l'effort F2 provoque sur le cliquet principal 14 l'apparition d'un couple qui tend à faire tourner celui-ci dans le sens horaire, c'est-à-dire que ce couple maintient le cliquet principal 14 en position verrouillée.

Le cliquet principal 14 est constitué de deux bras 18, 19 le premier bras 18 présentant à son extrémité le bec 17 de verrouillage du cliquet 6. Le second bras 19 forme avec le bras 18 un coude, et est muni à son extrémité d'un bossage 19a susceptible de venir en appui contre le second bras 8 du cliquet intermédiaire 6 durant l'ouverture de la serrure.

La séquence d'ouverture de la serrure est la suivante :

La serrure étant dans la condition verrouillée représentée à la Figure 1, on soulève par un moyen extérieur connu en soi et non représenté le cliquet principal 14, en le faisant tourner dans le sens anti-horaire AR, jusqu'à ce qu'il libère complètement le cliquet intermédiaire 6, cette situation étant représentée à la Figure 2.

A ce moment, l'effort F2 a disparu, et seul subsiste l'effort F1 qui tend à faire tourner le cliquet intermédiaire 6 dans le sens de déverrouillage (sens horaire sur les dessins). En même temps, du fait du basculement du cliquet principal 14, le bossage 19a de son bras 19 vient en contact avec le bras 8 du cliquet 6 (Figure 2).

Si la serrure est en bon état d'entretien (graissage convenable, absence de poussière, etc...), dès que la position de la Figure 2 est atteinte, l'effort F1 est suffisant pour faire basculer le cliquet intermédiaire 6 dans le sens horaire et pour déverrouiller la serrure. Si la serrure est grippée par suite d'un mauvais état (graissage insuffisant, poussière,...), l'effort F1 n'est pas suffisant, et le basculement du cliquet principal 14 se poursuivant, le bossage 19a pousse le cliquet intermédiaire 6 en le faisant basculer dans le sens horaire (Figure 3) de sorte que son bec 7a se retire de l'encoche 12 et commence à libérer la fourchette 1 (Figure 3).

Dans la phase suivante (Figure 4), la branche 13 de la fourchette 1 a complètement échappé au bras 7 du cliquet intermédiaire 6, de sorte que sous l'effet de son ressort de rappel 5, la fourchette 1 ainsi libérée bascule dans le sens anti-horaire et libère complètement la gâche 4. Dans cette condition, le bec terminal 7a reste appliqué contre la surface de la fourchette 1 sous l'effet du ressort de rappel 11 et plus précisément sur la branche de la fourchette 1 opposée à sa branche 13 par rapport à l'évidement 3. D'autre part, l'effort de manoeuvre exercé sur le cliquet principal 14 maintient son bossage 19a en appui sur la branche 8 du cliquet 6.

Lorsqu'on libère le cliquet principal 14 (Figure 5), celui-ci bascule dans le sens horaire sous l'action de son ressort de rappel 16, de sorte que son bosa- ge 19a s'écarte de la branche 8 et que son bras 18 revient en appui par son extrémité 17, sur la partie terminale 8a du cliquet 6.

La serrure est alors complètement ouverte et peut être verrouillée par une séquence inverse de celle qui vient d'être décrite, si l'on rapproche la serrure de la gâche 4 de façon à faire pénétrer celle-ci dans l'évidement 3.

## Revendications

1 - Serrure, notamment pour porte de véhicule automobile, comprenant, logés dans un boîtier (10), une fourchette oscillante (1), mobile entre une position de déverrouillage vers laquelle elle est rappelée élastiquement, et une position de verrouillage dans laquelle elle coopère avec une gâche (4), un cliquet intermédiaire (6) à deux bras (7, 8) monté oscillant entre une position dans laquelle le premier (7) de ses bras verrouille la fourchette (1) dans sa position de verrouillage et une position de libération dans laquelle la fourchette (1) est en position déverrouillée, ce cliquet intermédiaire (6) étant élastiquement rappelé vers sa position de verrouillage de la fourchette (1), cette serrure comportant également un cliquet principal (14) oscillant, susceptible de coopérer avec la partie terminale (8a) du second bras (8) du cliquet intermédiaire (6) pour maintenir celui-ci en appui contre la fourchette (10), caractérisée en ce que le cliquet pricipal (14) est pourvu d'un bras (19) adapté pour pouvoir, si la serrure est en mauvais état par suite d'un graissage insuffisant ou de la présence de poussière, pousser le second bras (8) du cliquet intermédiaire (6) dans le sens opposé à celui dans lequel il est rappelé élastiquement, lorsqu'on fait basculer ledit cliquet principal (14) pour qu'il libère le cliquet intermédiaire (6), afin d'ouvrir la serrure, de sorte que ledit bras (19) du cliquet principal (14) fait tourner le cliquet intermédiaire (6) dans le sens de déverrouillage de la fourchette (1) par ce dernier.

2 - Serrure selon la revendication 1, caractérisée en ce que le bras (19) du cliquet principal (14) est muni d'un bossage terminal (19a) susceptible de venir en appui contre le second bras (8) du cliquet intermédiaire (6).

3 - Serrure selon l'une des revendications 1 et 2, caractérisé en ce que la fourchette (1) et les deux cliquets (6,14) sont chacun équipés d'un organe élastique de rappel distinct (5, 11, 16).

## Patentansprüche

1. Schloß, insbesondere für Kraftfahrzeugtür mit - in einem Gehäuse (10) untergebracht - einer schwenkbaren Gabel (1), die zwischen einer Entriegelungsstellung, in welche sie elastisch vorgespannt ist, und einer Verriegelungsstellung, in welcher sie mit einem Schließhaken (4) zusammenwirkt, beweglich ist, und mit einer Zwischensperrklinke (6) mit zwei Armen (7, 8), die zwischen einer Stellung, in welcher der erste (7) ihrer Arme die Gabel (1) in ihrer Verriegelungsstellung verriegelt, und einer Freigabestellung, in welcher die Gabel (1) in Entriegelungsstellung ist, schwenkbar angeordnet ist, wobei diese Zwischensperrklinke (6) in ihre Verriegelungsstellung der Gabel (1) elastisch vorgespannt ist, und wobei das Schloß weiterhin eine schwenkbare Hauptsperrklinke (14) umfasst, die befähigt ist, mit dem Endteil (8a) des zweiten Armes (8) der Zwischensperrklinke (6) zusammenzuwirken, um diese in Anlage gegen die Gabel (1) zu halten, dadurch gekennzeichnet, daß die Hauptsperrklinke (14) mit einem Arm (19) versehen ist, der wenn sich das Schloß infolge einer unzureichenden Schmierung oder Anwesenheit von Staub in schlechtem Zustand befindet, den zweiten Arm (8) der Zwischensperrklinke (6) entgegen deren elastischer Vorspannung verschieben kann, wenn man die Hauptsperrklinke (14) zur Freigabe der Zwischensrerrklinke (6) kippen läßt, um so das Schloß derart zu öffnen, daß der Arm (19) der Hauptsperrklinke (14) die Zwischensperrklinke (6) im Drehsinn der Entriegelung der Gabel (1) durch letztere sich drehen läßt.

2. Schloß nach Anspruch 1, dadurch gekennzeichnet, daß der Arm (19) der Hauptsperrklinke (14) mit einem Endvorsprung (19a) versehen ist, der befähigt ist, in Anlage gegen den zweiten Arm (8) der Zwischensperrklinke (6) zu gelangen.

3. Schloß nach einem der Ansprüche 1 und 2, dadurch gekennzeichnet, daß die Gabel (1) und die beiden Sperrklinken (6, 14) jeweils mit einem elastischen Organ (5, 11, 16) verschiedener Vorspannkraft ausgerüstet sind.

## Claims

1. Lock, in particular for a motor vehicle door, comprising, housed in a case (10), an oscillating fork (1), able to move between an unlocking position towards which it is biased resiliently, and a locking position in which it co-operates with a keeper (4), an intermediate pawl (6) having two arms (7, 8), mounted to oscillate between a position in which the first seven of its arms locks the fork (1) in its locking position and a release position in which the fork (1) is in the unlocked position, this intermediate pawl (6) being biased resiliently towards its position locking the fork (1), this lock also comprising a main oscillating pawl (14), able to co-operate with the terminal part (8a) of the second arm (8) of the intermediate pawl (6) in order to keep the latter in abutment against the fork (1), characterised in that the main pawl (14) is provided with an arm (19) adapted to be able, if the lock is in a poor state subsequent to inadequate lubrication or the presence of dust, to push the second arm (8) of the intermediate pawl (6) in the opposite direction to that in which it is biased resiliently, when one tilts the said main pawl (14) in order that it releases the intermediate pawl (6), in order to open the lock, so that said arm (19) of the main pawl (14) rotates the intermediate pawl (6) in the direction of unlocking the fork (1) by the latter.

2. Lock according to Claim 1, characterised in that the arm (19) of the main pawl (14) is provided with a terminal boss (19a) able to abut against the second arm (8) of the intermediate pawl (6).

3. Lock according to one of Claims 1 and 2, characterised in that the fork (1) and the two pawls (6, 14) are each equipped with a separate spring return member (5, 11, 16).
